# EUROPÄISCHE PATENTANMELDUNG

(11) **EP 1 149 939 A1**
(43) Veröffentlichungstag der Anmeldung: **31.10.2001**
(21) Anmeldenummer: 01109843.1
(22) Anmeldetag: 23.04.2001
(51) Int. Cl.: D01H 5/56

(54) **Fadenlieferwerk mit zwei Lieferwerkrollen**

(30) Priorität: 29.04.2000 DE 10021159
(71) Anmelder: Volkmann GmbH, 47804 Krefeld (DE)
(72) Erfinder: Brenk, Siegfried, 47839 Krefeld (DE)
(74) Vertreter: Sroka, Peter-Christian, Dipl.-Ing.

(57) **Zusammenfassung**

Ein Fadenlieferwerk mit zwei Lieferwerkrollen, von denen die eine Rolle federnd gegen die andere Rolle anstellbar ist, wobei eine der beiden Rollen derart schwimmend gelagert ist, daß sie in der Lage ist, Schwenk- bzw. Pendelbewegungen relativ zur anderen Rolle durchzuführen, ist dadurch gekennzeichnet, daß die schwimmend gelagerte Rolle (2) als rotationssymmetrischer Hohlkörper ausgebildet ist, der mit seiner Innenwand auf einem auf eine Achswelle (3) befestigten, balligen Stützkörper (12) abgestützt ist, derart, daß die Lage der schwimmend gelagerten Rolle nur in einer durch die Achsen der beiden Rollen bestimmten Ebene veränderbar ist.

## Beschreibung

Die Erfindung betrifft ein Fadenlieferwerk mit zwei Lieferwerkrollen, von denen die eine Rolle federnd gegen die andere Rolle anstellbar ist, wobei eine der beiden Rollen derart schwimmend gelagert ist, daß sie in der Lage ist, Schwenk- bzw. Pendelbewegungen relativ zur anderen Rolle durchzuführen.

Bei derartigen, z. B. in der DE-OS 26 58 995 beschriebenen, Fadenlieferwerken wird mindestens eine der beiden Rollen von außen her rotatorisch angetrieben, während die andere nicht von außen her angetriebene Rolle von dem durch den Rollenspalt geförderten Faden in Drehung gesetzt wird. Die beiden Rollen sind parallel zueinander ausgerichtet, wobei eine der beiden Rollen zum Einlegen eines Fadens in das Lieferwerk in der Regel von der anderen Rolle entweder translatorisch oder schwenkbar weg bewegt und nach dem Einlegen des Fadens wieder an die andere Rolle anstellbar ist. Bei den bekannten Fadenlieferwerken ist während des Betriebs des Fadenlieferwerks der Abstand zwischen den beiden Rollen im wesentlichen durch die Fadendicke des hindurchlaufenden Fadens bestimmt, wobei dieser Abstand im Idealfall über die gesamte Rollenlänge konstant sein soll. Zur Verbesserung der Achsparallelität zwischen den beiden Rollen ist bei dem in der DE-OS 26 58 995 beschriebenen Fadenlieferwerk eine der beiden Rollen an einem federbelasteten Schwenkarm gelagert, der als selbstzentrierender, um einen Drehpunkt schwenkbarer Pendelarm ausgebildet ist. Es wird dabei davon ausgegangen, daß durch Verbesserung der Achsparallelität eine Vergleichmäßigung des auf den zu fördernden Faden ausgeübten Klemmdrucks und damit eine gleichmäßige Fadenförderung erreicht wird.

Der vorliegenden Erfindung liegt die Problematik zugrunde, die dann auftritt, wenn mit dem Lieferwerk gleichzeitig zwei Fäden mit unterschiedlichen Dicken oder Titern einer Maschine, zum Beispiel zur Herstellung von Effektgarn, zugefördert werden sollen, da sich dann der Rollenspalt auf die Dicke des dickeren Fadens einstellt und damit der dünnere Faden von den Rollen unbeeinflußt bleibt.

Auch wenn durch das Fadenlieferwerk zwei oder mehrere Fäden gleicher Dicke hindurchgeführt werden, kann, wenn z. B. einer der durchlaufenden Fäden eine momentane Fadenverdickung aufweist, sich der Abstand zwischen den beiden Rollen entsprechend dieser Fadenverdickung vergrößern mit der Folge, daß dann der andere Faden nicht mehr in Kontakt mit den Oberflächen beider Rollen ist. Dadurch kann es zu einem Schlupf und damit zu einer nicht mehr gleichförmigen Förderung dieses zweiten Fadens oder Fadenabschnitts kommen. Wenn andererseits einer der beiden Fäden gegenüber dem anderen Faden eine momentane Fadeneinschnürung aufweist, wird dieser die Fadeneinschnürung aufweisende Faden oder Fadenabschnitt nicht mehr schlupffrei zwischen den beiden Rollen hindurchlaufen, da entsprechend der Dicke des anderen Fadens oder Fadenabschnitts sich der Abstand zwischen den beiden Rollen nicht verändern, d. h. verkleinern kann.

Dadurch, daß bei dem in der DE-OS 26 58 995 beschriebenen Fadenlieferwerk der die eine Rolle tragende Schwenkarm als selbstzentrierender, um einen Drehpunkt schwenkbarer Pendelarm ausgebildet ist, ist dieses bekannte Lieferwerk in der Lage, das oben geschilderte Problem bei der gleichzeitigen Förderung von zwei Fäden zu lösen, selbst wenn an sich mit diesem bekannten Lieferwerk angestrebt ist, die Achsparallelität zwischen den beiden Rollen zu verbessern. lösen, selbst wenn an sich mit diesem bekannten Lieferwerk angestrebt ist, die Achsparallelität zwischen den beiden Rollen zu verbessern.
Der Nachteil des bekannten Lieferwerkes besteht darin, daß ein relativ großes System um den Drehpunkt pendelnd aufgehängt ist, nämlich neben der Rolle auch der diese Rolle tragende und zusätzlich auch noch federbelastete Schwenkarm.

Der Erfindung liegt die Aufgabe zugrunde, ein demgegenüber vereinfachtes Fadenlieferwerk zur gleichzeitigen Zulieferung von zwei Fäden zu schaffen, bei dem unabhängig von unterschiedlichen Dicken oder Titern der beiden Fäden oder von auftretenden Fadenverdickungen oder Fadeneinschnürungen in jedem Fall eine gleichmäßige schlupffreie Förderung beider Fäden oder Fadenabschnitte gewährleistet ist.

Zur Lösung dieser Aufgabe ist das erfindungsgemäße Fadenlieferwerk dadurch gekennzeichnet, daß die schwimmend gelagerte Rolle als rotationssymmetrischer Hohlkörper ausgebildet ist, der mit seiner Innenwand auf einem auf einer Achswelle befestigten, balligen Stützkörper ausgebildet ist, derart, daß die Lage der schwimmend gelagerten Rolle nur in einer durch die Achsen der beiden Rollen bestimmten Ebene veränderbar ist.

Infolge der schwimmenden Lagerung allein dieser Rolle ist diese, unbeeinflußt durch zu hohe Massenkräfte, in der Lage, sich bei durch das Lieferwerk hindurchlaufenden Fadenverdickungen oder Fadeneinschnürungen eines der beiden Fäden schräg zu stellen, so daß die auf beide auf das Lieferwerk hindurchlaufenden Fadenabschnitte einwirkenden Anpreßkräfte konstant bleiben, so daß beide Fadenabschnitte schlupffrei und damit gleichmäßig durch das Lieferwerk gefördert werden.

Der auf der insbesondere stationären Achswelle gelagerte Stützkörper hat vorzugsweise die Form einer Kugel.

Um ein Ausweichen der schwimmend gelagerten Lieferwerkrolle in einer Richtung zu verhindern, die außerhalb der durch die Achsen der beiden Rollen bestimmten Ebene liegt, ist das Fadenlieferwerk gemäß einer bevorzugten Ausführungsform gekennzeichnet durch gegen die schwimmend gelagerte Rolle anliegende Anschläge, die parallel zu der durch die Achsen der beiden Rollen gelegte Ebene einerseits und senkrecht zum Rollenspalt des Lieferwerks andererseits ausgerichtet sind.

Das erfindungsgemäße Fadenlieferwerk kann auch bei einem System gemäß der EP 0 701 014 B1 (= US-PS 5,626,011) mit besonderem Vorteil verwendet werden, wenn es darum geht, während des Anspinnprozesses bei einem integrierten OE-Spinn- und Doppeldrahtzwirn-Prozeß mit dem Abziehen des Zwirnfadens durch die Spindelhohlachse der Doppeldraht-Zwirnspindel gleichzeitig die beiden Anspinn-Spinnfäden in die OE-Spinnrotoren hinein zu fördern.

Die Erfindung wird im folgenden anhand der Zeichnungen näher beschrieben:
Figur 1 zeigt eine perspektivische Darstellung einer ersten Ausführungsform des erfindungsgemäßen Fadenlieferwerks;
Figur 2 zeigt eine perspektivische Darstellung einer zweiten Ausführungsform der Lagerung der einen der beiden Lieferwerkrollen.

Gemäß Figur 1 besteht das Fadenlieferwerk aus zwei Lieferwerkrollen 1 und 2, von denen die Lieferwerkrolle 1 auf einem federbelasteten Schwenkarm 10 gelagert ist, so daß sie zum Einlegen der Fäden A und B von der Lieferwerkrolle 2 weggeschwenkt und nach dem Einlegen der Fäden wieder an die Rolle 2 angestellt werden kann. An dem Schwenkarm 10 ist z. B. eine Zugfeder 11 mit ihrem einen Ende befestigt, während das andere Ende dieser Zugfeder 11 an einem (nicht dargestellten) stationären Teil z. B. des Fadenlieferwerks oder des Maschinengestells befestigt ist.

Gemäß Figur 2 ist die Rolle 2 als Hohlkörper ausgebildet, der mit seiner Innenwand auf einem auf einer stationär gelagerten Achswelle 11 befestigten balligen Stützkörper 12, vorzugsweise in Kugelform, abgestützt ist. Gegen die äußere Umfangsfläche der Rolle 2 oder gegen zur Umfangsfläche konzentrische Ansätze 2.1 dieser Rolle 2 liegen an den entgegengesetzten Enden der Rolle 2 Anschlagkörper 13, 14 an, die parallel zu der durch die Achsen der beiden Rollen 1, 2 gelegten Ebene einerseits und senkrecht zum Rollenspalt des Lieferwerks andererseits ausgerichtet sind. Auf diese Weise ist gewährleistet, daß die Rolle 2 ihre Lage nur um eine Achse in einer Ebene verändern kann, die durch die Achse der beiden Rollen bestimmt ist, während durch die gegen die Oberseite der Rolle 2 anliegenden Anschlagkörper 13, 14 ein Verschwenken bzw. Kippen der Rolle 2 um eine horizontale Achse in einer Ebene verhindert wird, die tangential zu den sich im Bereich des Rollenspaltes berührenden Mantelflächen der beiden Rollen 1, 2 gelegt ist.

Wenn einer der beiden durch das Lieferwerk hindurchlaufenden Fäden bzw. Fadenabschnitte A und B, z. B. der Fadenabschnitt A, eine Fadenverdickung oder Fadeneinschnürung aufweist, ist die Rolle 2 in der Lage, entsprechend der Fadenverdickung oder Fadeneinschnürung auszuweichen, so daß sich die Rolle 2 relativ zur Rolle 1 entsprechend der Verdickung oder Einschnürung schräg stellt. Der Rollenspalt wird damit im Bereich des Fadenabschnitts A größer oder kleiner, während im Bereich des Fadenabschnitts B der Rollenspalt seine ursprüngliche Größe entsprechend der Fadendicke dieses Fadenabschnitts B behält. Auf diese Weise ist gewährleistet, daß die auf beide Fadenabschnitte A und B von den Rollen 1 und 2 ausgeübten Anpreßkräfte konstant bleiben, wodurch eine gleichmäßige und schlupffreie Förderung beider Fadenabschnitte A und B durch das Lieferwerk gewährleistet ist.

Eine der beiden Rollen, vorzugsweise die Rolle 1, kann gemäß Figur 1 von einem ebenfalls an dem Schwenkarm 10 befestigten Motor 12 angetrieben werden. Ein Antrieb beider Rollen kann, wie aus Figur 2 ersichtlich, auch in der Weise erfolgen, daß auf einen der beiden Fadenabschnitte A bzw. B eine Zugkraft ausgeübt wird, wodurch beide Rollen 1 und 2 entsprechend rotatorisch angetrieben werden und der andere Fadenabschnitt entsprechend mitgefördert wird.

## Patentansprüche

1. Fadenlieferwerk mit zwei Lieferwerkrollen, von denen die eine Rolle federnd gegen die andere Rolle anstellbar ist, wobei eine der beiden Rollen derart schwimmend gelagert ist, daß sie in der Lage ist, Schwenk- bzw. Pendelbewegungen relativ zur anderen Rolle durchzuführen, **dadurch gekennzeichnet, daß** die schwimmend gelagerte Rolle (2) als rotationssymmetrischer Hohlkörper ausgebildet ist, der mit seiner Innenwand auf einem auf eine Achswelle (11) befestigten, balligen Stützkörper (12) abgestützt ist, derart, daß die Lage der schwimmend gelagerten Rolle nur in einer durch die Achsen der beiden Rollen bestimmten Ebene veränderbar ist.

2. Fadenlieferwerk nach Anspruch 1, **dadurch gekennzeichnet, daß** die Achswelle (11) stationär gelagert ist.

3. Fadenlieferwerk nach Anspruch 1, **dadurch gekennzeichnet, daß** der ballige Stützkörper (12) die Form einer Kugel hat.

4. Fadenlieferwerk nach Anspruch 1, **gekennzeichnet durch** gegen die schwimmend gelagerte Rolle (2) anliegende Anschläge (13, 14), die parallel zu der **durch** die Achsen der beiden Rollen (1, 2) gelegte Ebene einerseits und senkrecht zum Rollenspalt des Lieferwerks andererseits ausgerichtet sind.

5. Fadenlieferwerk nach Anspruch 1, **dadurch gekennzeichnet, daß** die eine Rolle durch Verschwenken gegen die andere Rolle anstellbar ist.

6. Fadenlieferwerk nach Anspruch 5, **dadurch gekennzeichnet, daß** die Rolle (1) drehbar an einem Schwenkarm (10) gelagert ist.

7. Fadenlieferwerk nach Anspruch 6, **dadurch gekennzeichnet, daß** an dem Schwenkarm (10) eine Feder (11) angreift.

8. Fadenlieferwerk nach Anspruch 6, **dadurch gekennzeichnet, daß** der Schwenkarm (10) einen Motor (12) zum Antrieb der Rolle (1) trägt.
